# EUROPÄISCHE PATENTSCHRIFT

(11) **EP 0 148 419 B1**
(45) Veröffentlichungstag und Bekanntmachung des Hinweises auf die Patenterteilung: **22.07.1987**
(21) Anmeldenummer: 84114816.6
(22) Anmeldetag: 05.12.1984
(51) Int. Cl.: B65H 54/34

(54) **Vorrichtung zum Bilden einer Fadenreservewicklung**
Device for forming a yarn tail winding
Dispositif pour réaliser un enroulement de réserve de fil

(30) Priorität: 09.12.1983 DE 3344645
(43) Veröffentlichungstag der Anmeldung: 17.07.1985
(73) Patentinhaber: Schubert & Salzer Maschinenfabrik Aktiengesellschaft, 85055 Ingolstadt (DE)
(72) Erfinder: Schuller, Edmund, Dipl.-Ing. (FH), D-8070 Ingolstadt (DE); Böhm, Günther, Dipl.-Ing. (TU), D-8079 Kipfenberg (DE); Karl, Rupert, Dipl.-Ing. (FH), D-8070 Ingolstadt (DE)

## Beschreibung

Die Erfindung betrifft eine Vorrichtung zum Bilden einer Fadenreserwicklung mit einem mit der Spulenhülse umlaufenden Spulenteller, der mit einer Zentrierschulter in den inneren Durchmesser der Spulenhülse eingreift und mit Schlitzen zum Fangen des Fadens versehen ist, die vom Umfang des Spulentellers aus in einem der Drehrichtung der Hülse entgegengesetzten Sinn schräg nach einwärts verlaufen.

Bei einer bekannten Vorrichtung der oben genannten art (EP-A- 0 069 205) ist die Spulenhülse zwischen zwei drehbar in den Spulenarmen gelagerten Spulentellern aufgenommen. Zur Zentrierung der Spulenhülse weisen die Spulenteller üblicherweise wenigstens eine innere Schulter auf, die in den Innendurchmesser der Spulenhülse eingreift. Einer der mit der Spulenhülse umlaufenden Spulenteller ist ferner mit einer Fadenfangvorrichtung versehen, um den Faden nach dem Spulenwechsel auf die eingelegte Leerhülse zu überführen, wo zuerst einige Reservewindungen gebildet werden, bevor die eigentliche Bewicklung der Spule erfolgt. Dabei wurde auch schon vorgeschlagen, am Spulenteller Schlitze als Fadenfangvorrichtung vorzusehen, die vom Umfang des Spulentellers in einem der Drehrichtung der Hülse entgegengesetzten Sinn schräg nach einwärts verlaufen (DE-A- 2.705.392).

Da der Spulenwechsel ohne Unterbrechung des Spinnvorganges der Offenend-Spinnvorrichtung erfolgen soll, ist ferner bei der Vorrichtung nach der EP-A- 0 069 205 eine Fadensaugvorrichtung vorgesehen, die den kontinuierlich gelieferten Faden nach Unterbrechung des Spulvorganges beim Ausstoßen der vollen Spule aufnimmt, bis die Leerhülse eingelegt ist und der Faden an diese überführt werden kann. Zur Übergabe des Fadens an die Spulvorrichtung ist der den gesponnenen Faden aufnehmenden Fadensaugvorrichtung ein Fadenführer zugeordnet, der einerseits die Aufgabe hat, den Faden zusammen mit der Absaugvorrichtung in den Bereich der Fadenfangvorrichtung zu bringen, auf der anderen Seite nach erfolgter Reservewicklung den Faden an den Changierfadenführer zu übergeben, um die Bewicklung der Spule durchzuführen. Das Abschneiden des Fadens nach seiner Festlegung in der Fadenfangvorrichtung erfolgt durch eine vorzugsweise der Fadensaugvorrichtung zugeordnete Fadentrennvorrichtung.

Bei dieser Art der Fadenvorlage hat sich jedoch gezeigt, daß, bedingt durch die Art der Vorlage des Fadens für die Fadenfangvorrichtung, relativ lange Fadenenden entstehen, die während der Bewicklung der Spule herumgeschleudert werden und damit nicht nur ausgefranst und für das spätere Anknüpfen an die vorhergehende Spule in der Weiterverarbeitung unbrauchbar werden, sondern auch die Reservewicklung gelockert wird, so daß diese von der Hülse abfällt und damit verlorengeht.

Aufgabe der vorliegenden Erfindung ist es, eine Vorrichtung zu schaffen, die das sichere Fangen und Festlegen des Fadenendes bei der Herstellung einer Fadenreserve ermöglicht.

Die Aufgabe wird bei einer Vorrichtung gemäß dem Oberbegriff des Anspruches 1 erfindungsgemäß dadurch gelöst, daß die Schlitze bis auf die innere Zentrierschulter reichen.

Dadurch wird das in der Fadenfangvorrichtung verbleibende Fadenende in das Innere der Spulenhülse transportiert und damit geschützt festgelegt. Es hat sich nämlich gezeigt, daß zwischen Spulenhülse und Spulenteller während des Wickelvorganges trotz der Klemmung eine Relativbewegung entsteht, derart, daß der Spulenteller eine der Spulenhülse leicht voreilende Drehung erhält. Durch diese Bewegung wird der in dem Schlitz der Fadenfangvorrichtung gefangene Faden mitgenommen und immer tiefer in den Schlitz hineingezogen, bis er am Grund des Schlitzes in das Innere der Spulenhülse gelangt. Heraushängende Fadenenden, die herumschleudern und dadurch zerstört werden, werden auf diese Weise vermieden. Außerdem wird keine, die Reservewindung lockernde Zugkraft auf das Fadenende ausgeübt. In Weiterbildung der Erfindung wird vorgesehen, daß die Schlitze bogenförmig derart verlaufen, daß sie an ihrem Eintritt mit der Umfangstangente des Spulentellers einen spitzen Winkel bilden und in etwa radialer Richtung auf die innere Zentrierschulter münden.

Gemäß einem weiteren Merkmal der Erfindung sind in den sich von einem Fadenabzugsrohr zu einer Fadensaugvorrichtung erstreckenden Fadenweg zwei Fadenführungselemente bewegbar, die den Faden der Fadenfangvorrichtung annähernd parallel zur Hülsenachse vorlegen. Dadurch wird eine für das Einfangen des Fadens günstige Lage sowie ein kurzes Fadenende erreicht, das sich gut festlegen läßt.

Das erste Fadenführungselement bringt bei der Fadenvorlage gleichzeitig das sich in die Fadensaugvorrichtung erstreckende Fadenstück in den Bereich einer Fadentrennvorrichtung, so daß ohne zusätzliche Mittel unmittelbar bei der Vorlage auch das Abtrennen und damit kurze Fadenenden erreicht werden. Das zweite Fadenführungselement bewegt in Fortführung seiner Vorlagebewegung den Faden für das Aufwinden der Reservewindung vom Spulenteller weg in Richtung zur Hülsenmitte und wieder zum Spulenteller hin. Damit wird bewirkt, daß das Fadenende durch Reservewindungen überwickelt und damit festgelegt wird. Durch die Merkmale der Unteransprüche 6 bis 8 wird eine einfache und platzsparende Vorrichtung erreicht, mit welcher auch von einem Bedienungswagen her die einzelnen Spinnstellen beim Spulenwechsel bedient werden können.

Ein Ausführungsbeispiel der Erfindung wird nachfolgend anhand der Zeichnungen beschrieben. Es zeigen
Fig. 1 eine Spulvorrichtung mit den vor ihr angeordneten erfindungswesentlichen Vorrichtungsteilen zum Bilden einer Fadenreservewicklung in perspektivischer Darstellung;
Fig. 2 einen Abschnitt einer Spulenhülse mit einer mittels der Vorrichtung nach Fig. 1 hergestellten Fadenreservewicklung, von vorn gesehen;
Fig. 3 einen Spulenteller mit bis auf seine Zentrierschulter reichenden Schlitzen;
Fig. 3a eine Schnitt durch den Spulenteller entlang der Linie 3a - 3a in Figur 3.

Die Erfindung ist nicht auf Offenend-Spinnvorrichtung beschränkt, sondern kann auch bei anderen Spinnvorrichtungen, aus denen der Faden durch ein Abzugswalzenpaar abgezogen wird, mit Vorteil verwendet werden, unabhängig von der Art der Fadenvorlage und der Reservebildung.

Die Erfindung wird nachstehend in Verbindung mit einer Offenend-Spinnvorrichtung als Fadenlieferstelle beschrieben. Die Beschreibung beschränkt sich jedoch auf das Auslegen des Fadens vor der Spulstelle und das Bilden der Fadenreservewicklung. Die diesen Maßnahmen vorausgehenden Verfahrensschritte, wie Anspinnen des von der Spule zurückgelieferten Fadens, Abführen des Ansetzers und Wechseln der Spule gegen eine Leerhülse, sind beispielsweise in der EP-A- 0 069 205 beschrieben, so daß es sich erübrigt, hier nochmals darauf einzugehen.

In Figur 1 ist mit 1 das Fadenabzugsrohr einer Offenend-Spinnvorrichtung bezeichnet, durch das hindurch der gesponnene Faden F kontinuierlich abgezogen wird. Der Fadenabzug erfolgt durch ein Abzugswalzenpaar 2, 20.

Von der Spulvorrichtung ist lediglich eine Spulenhülse 3 mit einem Spulenteller 4 und ihre Antriebswalze 30 gezeigt. Die Spulenhülse 3 ist jedoch in bekannter Weise von zwei Spulenarmen gehalten, die sie gegen die Antriebswalze 30 drücken. In jedem der beiden Spulenarme ist ein Spulenteller 4 drehbar gelagert, von denen der gezeigte Spulenteller 4 mehrere als Fadenfangvorrichtung dienende Schlitze 40 aufweist. Diese Schlitze 40 reichen vom äußeren Umfang des Spulentellers einwärts bis auf eine Zentrierschulter 41, die in das Innere der Spulenhülse eingreift und sie damit zentriert und in radialer Richtung festhält. In Figur 3 sind diese Schlitze gerade gezeigt und schließen mit der Umfangstangente des Spulentellers 4 an ihrem Eintritt einen spitzen Winkel a ein. Sie können jedoch auch bogenförmig ausgebildet sein, so daß sie in etwa radialer Richtung auf die innere Zentrierschulter 41 münden.

Die Handhabung und Führung des Fadens F vor und bei seiner Überführung zur Spulenhülse 3 entspricht den in der EP-OS 0 069 205 beschriebenen Vorgängen. Der dort in Figur 2 gezeigte Fadenführer 5 entspricht der Fadenführungsgabel 5 in Figur 1, die vor der Spulenhülse 3 angeordnet ist. Ein Unterschied besteht lediglich darin, daß die Fadenführungsgabel 5 nicht verschiebbar ist. Ferner entspricht der Mündung 40 der Fadensaugvorrichtung 4 in der EP-A- 0 069 205 die mit einer nicht gezeigten Unterdruckquelle verbundene rohrförmige Fadensaugvorrichtung 6, die in Nähe ihrer Mündung eine Fadentrennvorrichtung 60 aufweist. Diese Trennvorrichtung kann innerhalb des Rohres oder, wie in der EP-A-0 069 205 gezeigt, auch außerhalb des Rohres angeordnet sein. Die Fadenführungsgabel 5 ist ortsfest angeordnet.

Nahe der Außenseite des Spulentellers 4 ist ein erstes Fadenführungselement 7 vorgesehen, während ein zweites Fadenführungselement 8 auf der der Spulenhülse zugewandten Seite des Spulentellers 4 angeordnet ist. Beide Fadenführungselemente 7 und 8 sind an der Fadensaugvorrichtung 6 schwenkbar befestigt, so daß sie den sich von dem Fadenabzugsrohr 1 der Spinnvorrichtung bis zu der Fadensaugvorrichtung 6 erstreckenden Faden ergreifen können.

Die rohrförmige Fadensaugvorrichtung 6 ist aus einer nicht gezeigten Fadenaufnahmestellung in die Stellung gemäß Figur 1 schwenkbar, in der sich ihre Mündung seitlich von der Außenseite des Spulentellers 4, jedoch in Bezug auf die Fadenlaufrichtung noch vor dieser befindet. In der Fadensaugvorrichtung 6 ist eine Fadentrennvorrichtung 60 ortsfest angeordnet, zweckmäßig in Nähe ihrer Mündung, um die Länge des abgeschnittenen Fadenendes in Grenzen zu halten. Dadurch, daß die beiden Fadenführungselemente 7 und 8 an der Fadensaugvorrichtung 6 befestigt sind, können diese mit der Fadensaugvorrichtung aus einer Ausgangsstellung in die Nähe des Spulentellers und wieder zurück bewegt werden.

Die Fadenführungselemente 7 und 8 sind zusammen mit der Fadensaugvorrichtung 6 und der Fadenführungsgabel 5 auf einem verfahrbaren Wartungswagen angeordnet und werden entsprechend vor der Aufwickelvorrichtung einer jeden Spinnstelle in Position gebracht, um das Auswechseln einer vollen Spule gegen eine Leerhülse durchzuführen und den aus der Spinnvorrichtung austretenden Faden auf diese Leerhülse zu überführen.

Nachdem die volle Spule entfernt und eine Leerhülse 3 zum Bewickeln eingelegt worden ist, läuft der von den Abzugswalzen 2, 20 kontinuierlich aus dem Fadenabzugsrohr 1 gezogene Faden F zunächst in die Fadensaugvorrichtung 6, wobei er auf seinem mit gestrichelter Linie gekennzeichneten Weg dorthin in der Fadenführungsgabel 5 geführt ist. Die Fadenführungsgabel 5 befindet sich zu diesem Zeitpunkt in der Radialebene der Stirnfläche des Spulentellers 4. Anschließend werden das erste Fadenführungselement 7 und das zweite Fadenführungselement 8 in den Fadenweg bewegt, so daß der Faden ergriffen wird und, gehalten durch diese beiden Fadenführungselemente, der Fadenfangvorrichtung 40 des Spulentellers 4 so vorgelegt wird, daß dieses Fadenstück annähernd parallel zur Hülsenachse ausgerichtet ist. Je paralleler die Vorlage erreicht wird, um so exakter kann der Faden gefangen und in einen der Schlitze 40 hineingeführt werden; außerdem ergeben sich dadurch die kürzesten Fadenenden. Im Moment der Vorlage und des Erfassens des Fadens durch die Fadenfangvorrichtung 40 muß das sich in die Fadensaugvorrichtung 6 erstreckende Fadenstück abgetrennt werden. Zu diesem Zweck wird durch die Bewegung des ersten Fadenführungselementes 7 nicht nur der Faden vorgelegt, sondern gleichzeitig das sich in die Fadensaugvorrichtung 6 erstreckende Fadenstück in den Bereich einer Fadentrennvorrichtung 60 gebracht, die möglichst nahe der Ansaugöffnung der Fadensaugvorrichtung 6 angeordnet ist. Die Anordnung der Fadentrennvorrichtung 60 kann gemäß der EP-A-0 069 205 auf der Fadensaugvorrichtung 6 oder auch, wie in Figur 1 schematisch gezeigt, in der Fadensaugvorrichtung 6 angeordnet sein.

Wie oben bereits erwähnt, wird gleichzeitig mit dem ersten Fadenführungselement 7 auch das zweite Fadenführungselement 8 in den Fadenweg bewegt, so daß sich der zwischen dem ersten Fadenführungselement 7 und dem zweiten Fadenführungselement 8 liegende Fadenabschnitt in einer Stellung befindet, in der er die Drehebene der Fadenfangschlitze 40 auf dem Umfang des mit der Spulenhülse 3 umlaufenden Spulentellers 4 kreuzt und dabei von einem dieser Schlitze eingefangen und von dem Spulenteller mitgenommen wird. In Fortführung seiner Vorlagebewegung wird nun das zweite Fadenführungselement 8 für das Aufwinden der Reservewindung vom Spulenteller 4 weg in Richtung zur Hülsenmitte und wieder zum Spulenteller hin bewegt. Dadurch wird eine Reservewicklung erreicht, die durch die Rückwärtsbewegung des Fadenführungselementes 8 nochmals überwickelt wird, so daß das sich zum Spulenteller nach außen erstreckende Fadenende durch diese Überwicklung gesichert wird. Durch seine Rückwärtsbewegung bis in seine Ausgangslage zurück bewegt sich das zweite Fadenführungselement 8 schließlich aus dem Fadenlauf heraus und gibt somit den Faden wieder frei, der nunmehr nur noch durch die Fadenführungsgabel 5 in der Radialebene der Stirnfläche des Spulentellers 4 geführt ist. Eine Abweisschulter42 (Figur 3a) am Spulenteller 4, die auf der der Spulenhülse 3 zugewandten Seite des Spulentellers 4 liegt, stellt sicher, daß die Lage der Fadenreservewicklung auf der Spulenhülse exakt eingehalten wird. Die Bildung der Fadenreservewicklung und deren Absicherung ist nunmehr beendet, und die Fadenführungsgabel 5 gibt, wie in der EP-A-0 069 205 beispielsweise beschrieben, den Faden an den Changierfadenführer zur Bewicklung der Spule ab.

Trotz der Klemmung der Spulenhülse zwischen den Spulentellern entsteht beim Bewickeln der Spule eine Relativbewegung zwischen Spulenteller und Spulenhülse, wobei der Spulenteller der Hülse leicht voreilt. Dadurch wird das in einem der Schlitze 40 hängende freie Fadenende aus diesem Schlitz herausgezogen, herumgeschleudert und ausgefranst oder auch unter die Spulenwicklung gebracht, so daß es für das Anknüpfen der nächsten Spule bei der Weiterverarbeitung verlorengeht. Überraschenderweise hat es sich gezeigt, daß bei der erfindungsgemäßen Ausbildung der Schlitze dieses Verlorengehen auf einfache Weise vermieden wird. Der Faden rutscht in den Schlitzen, die jetzt bis auf die innere Zentrierschulter 41 reichen, an der Stirnfläche der Spulenhülse vorbei in das Innere und verbleibt dort während des gesamten Spulvorganges geschützt. Beim Herausnehmen der Spule aus der Spulentellerhalterung erhält man so ein unbeschädigtes Fadenende, mit dem die Reservewindung abgezogen werden kann und somit für das Anknüpfen der nächsten Spule bei der Weiterverarbeitung einwandfrei zur Verfügung steht.

Das Aufwinden der Fadenreserve erfolgt vorzugsweise mit Spinnspannung, indem der Faden F beispielsweise aus der Klemmlinie des Abzugswalzenpaares ausgeworfen oder, wie in Figur 1 gezeigt, die Druckwalze 2 des Abzugswalzenpaares um einen Abstand a von ihrer Antriebswalze abgehoben wird. Die Spinnspannung stellt sicher, daß die Fadenreserve genügend straff auf die Hülse aufgewunden wird.

## Patentansprüche

1. Vorrichtung zum Bilden einer Fadenreservewicklung mit einem mit der Spulenhülse (3) umlaufenden Spulenteller (4), der mit einer Zentrierschulter (41) in den inneren Durchmesser der Spulenhülse (3) eingreift und mit Schlitzen (40) zum Fangen des Fadens (F) versehen ist, die vom Umfang des Spulentellers (4) aus in einem der Drehrichtung der Hülse (3) entgegengesetzten Sinn schräg nach einwärts verlaufen, dadurch gekennzeichnet, daß die Schlitze (40) bis auf die innere Zentrierschulter (41) reichen.

2. Vorrichtung nach Anspruch 1, daduch gekennzeichnt, daß die Schlitze (40) bogenförmig derart verlaufen, daß sie an ihrem Eintritt mit der Umfangstangente des Spulentellers (4) einen spitzen Winkel (a) bilden und in etwa radialer Richtung auf die innere Zentrierschulter (41) münden.

3. Vorrichtung nach Anspruch 1 oder 2, dadurch gekennzeichnet, daß in den sich von einem Fadenabzugsrohr (1) zu einer Fadensaugvorrichtung (6) erstreckenden Fadenweg ein erstes und ein zweites Fadenführungselement (7, 8) bewegbar sind, die den Faden der Fadenfangvorrichtung annähernd parallel zur Hülsenachse vorlegen.

4. Vorrichtung nach Anspruch 3, dadurch gekennzeichnet, daß das erste Fadenführungselement (7) bei der Fadenvorlage gleichzeitig das sich in die Fadensaugvorrichtung (6) erstreckende Fadenstück in den Bereich einer Fadentrennvorrichtung (60) bringt.

5. Vorrichtung nach Anspruch 3 oder 4, dadurch gekennzeichnet, daß das zweite Fadenführungselement (8) in Fortführung seiner Vorlagebewegung den Faden für das Aufwinden der Reservewindungen vom Spulenteller weg in Richtung zur Hülsenmitte und wieder zum Spulenteller hin bewegt.

6. Vorrichtung nach einem der Ansprüche 3 bis 5, dadurch gekennzeichnet, daß die beiden Fadenführungselemente (7, 8) an der Fadensaugvorrichtung (6) befestigt sind.

7. Vorrichtung nach Anspruch 6, dadurch gekennzeichnet, daß die beiden Fadenführungselemente (7, 8) mit der Fadensaugvorrichtung (6) aus einer Ausgangsstellung in die Nähe des Spulentellers (4) und wieder zurück bewegbar sind.

8. Vorrichtung nach Anspruch 5, dadurch gekennzeichnet, daß in der Radialebene der Stirnfläche des Spulentellers (4) eine Fadenführungsgabel (5) vorgesehen ist, über den sich der Faden in die Fadensaugvorrichtung (6) erstreckt, und daß das zweite Fadenführungselement (8) den Faden aus der Radialebene des Spulentellers (4) zur Hülsenmitte auslenkt und ihn mit seiner Rückbewegung in die Ausgangslage wieder freigibt, so daß der Faden durch die Fadenführungsgabel (5) in der Radialebene der Stirnfläche des Spulentellers (4) geführt ist.

## Claims

1. An apparatus for forming a thread-reserve winding with a bobbin plate (4) which rotates together with the bobbin tube (3) and has a centering shoulder (41) engaging into the inside diameter of the bobbin tube (4), said bobbin plate (4) being provided with slits (40) extending (in a sense opposite the direction of rotation of the bobbin tube (3)) inclined inward from the outer periphery of the bobbin plate (4) for catching the thread, characterized in that the slits (40) extends up to the inner centering shoulder (41 ).

2. An apparatus as claimed in claim 1, characterized in that the slits (40) are made arcuate so that at their entrance they form an acute angle (a) with the tangent to the periphery of the bobbin plate (4) and open into the inner centering shoulder (41) in an approximately radial direction.

3. An apparatus as claimed in claim 1 or 2, characterized in that a first and a second thread guide (7, 8) element are movable into the thread path extending from a thread draw-off pipe (1) to a thread-suction device (6) for feeding the thread to the thread catching device approximately parallel to the tube axis.

4. An apparatus as claimed in claim 3, characterized in that during the thread feed the first thread guide element (7) at the same time brings the thread portion extending into the thread-suction device (6) into the region of a thread severing device (60).

5. An apparatus as claimed in claim 3 or 4, characterized in that the second thread guide element (8) in continuing its feed movement moves the thread away from the bobbin plate in a direction of the bobbin tube center and back again to the bobbin plate for winding the reserve turns.

6. An apparatus as claimed in one of claims 3 to 5, characterized in that the two thread guide elements (7, 8) are fastened to the thread suction device (6).

7. An apparatus as claimed in claim 6, characterized in that the two thread guide elements (7, 8) can be moved together with the thread-suction device (6) out of an initial position into the vicinity of the bobbin plate (4) and back again.

8. An apparatus as claimed in claim 5, characterized in that a thread guide fork (5) is provided in the radial plane of the end face of the bobbin plate (4) by which the thread extends into the thread-suction device (6), and in that the second guide element (8) deflects the thread out of the radial plane of the bobbin plate (4) towards the bobbin tube center and releases it again as a result of its return movement into the initial position, so that the thread is guided by the thread guide fork (5) in the radial plane of the end face of the bobbin plate (4).

## Revendications

1. Dispositif pour former un bobinage de réserve de fil comportant un plateau latéral (4) tournant avec la douille (3) de bobine et qui est en prise avec un épaulement (41) de centrage situé sur le diamètre interne de la douille (3) et est muni d'encoches (40) pour saisir le fil (F), lequel se déplace en étant incliné vers l'intérieur de la périphérie du plateau (4) en un sens contraire à la direction de rotation de la douille (3), dispositif caractérisé en ce que les encoches (40) vont jusqu'à l'épaulement (41) interne de centrage.

2. Dispositif selon la revendication 1, caractérisé en ce que les encoches (40) sont incurvées de manière à former à leur entrée un angle aigu (a) avec la tangente à la périphérie du plateau (4) et à déboucher dans une direction approximativement radiale sur l'épaulement (41) interne de centrage.

3. Dispositif selon la revendication 1 ou 2, caractérisé en ce que, sur le trajet du fil s'étendant d'un tube (1) de sortie de fil jusqu'à un dispositif (6) d'aspiration de fil, des premier et second éléments (7, 8) de guidage de fil sont mobiles et présentent au dispositif capteur de fil le fil approximativement parallèle à l'axe de la douille.

4. Dispositif selon la revendication 3, caractérisé en ce que le premier élément (7) de guidage du fil amène, simultanément, lors de la présentation du fil, dans la zone d'un dispositif (60) de séparation de fil le morceau de fil s'étendant dans le dispositif (6) d'aspiration de ce fil.

5. Dispositif selon la revendication 3 ou 4, caractérisé en ce que le second élément (8) de guidage de fil poursuit son mouvement de présentation en déplaçant le fil destiné à l'enroulement des bobinages de réserve du plateau latéral vers la direction du milieu de la douille de bobine et à nouveau vers le plateau latéral de la bobine.

6. Dispositif selon l'une des revendications 3 à 5, caractérisé en ce que les deux éléments (7, 8) de guidage de fil sont fixés au dispositif (6) d'aspiration du fil.

7. Dispositif selon la revendication 6, caractérisé en ce que les deux éléments (7, 8) de guidage du fil peuvent se déplacer avec le dispositif (6) d'aspiration du fil, pour s'éloigner d'une position de départ proche du plateau (4) latéral de bobine et y retourner à nouveau.

8. Dispositif selon la revendication 5, caractérisé en ce qu'il est prévu, dans le plan radial de la face avant du plateau latéral (4) de bobine, une fourchette (5) guide-fil sur laquelle passe le fil se dirigeant vers le dispositif (6) d'aspiration de fil, et en ce que le second élément (8) de guidage de fil dévie le fil du plan radial du plateau latéral (4) vers le milieu de la douille et le libère à nouveau lors de son mouvement de retour à sa position de départ, de sorte que le fil est guidé par la fourchette (5) guide-fil dans le plan radial de la face avant du plateau latéral (4) de bobine.
